# EUROPÄISCHE PATENTANMELDUNG

(11) **EP 0 259 665 A2**
(43) Veröffentlichungstag der Anmeldung: **16.03.1988**
(21) Anmeldenummer: 87112018.4
(22) Anmeldetag: 19.08.1987
(51) Int. Cl.: H01R 4/24, H01R 4/48

(54) **Verbinder für elektrisch leitende Kabel**

(30) Priorität: 06.09.1986 DE 3630472
(71) Anmelder: Blaupunkt-Werke GmbH, D-31132 Hildesheim (DE)
(72) Erfinder: Fahlbusch, Dieter, D-3201 Diekholzen (DE)
(74) Vertreter: Eilers, Norbert, Dipl.-Phys.

(57) **Zusammenfassung**

Bei elektrischen Anlagen, insbesondere bei Kraftfahrzeugen, werden häufig Verbinder benötigt, um elektrisch leitende Verbindungen zwischen Kabelenden herzustellen, beispielsweise für die Stromversorgung eines Autoradios oder auch für den Lautsprecheranschluß. Die bekannten Verbinder weisen den Nachteil auf, daß sie auf engstem Raum - etwa hinter dem Armaturenbrett eines Kraftfahrzeuges - nur schwer zu handhaben sind, weil für das Herstellen der Verbindung zusätzliche Werkzeuge erforderlich sind. Außerdem müssen die Kabelenden zuvor abisoliert werden.

Bei dem neuen Verbinder ist es demgegenüber lediglich erforderlich, die Kabelenden (24) durch die Öffnungen (22) eines Gehäuses in einen Hohlraum einzuführen, welcher eine Kontaktfeder (20) mit Federenden besitzt. Wenn die Kabelenden nach dem Einführen kurz in entgegengesetzte Richtung (A, B) bewegt werden, schneiden sich die Federenden durch die Isolierung in die Kabelenden ein, wodurch über die Kontaktfeder eine elektrisch leitende Verbindung hergestellt wird. Dabei sind keine zusätzlichen Werkzeuge erforderlich.

## Beschreibung

Die Erfindung betrifft einen Verbinder für elektrisch leitende Kabel, insbesondere für Litzenkabel.

Verbinder dieser Art werden benötigt, um die Kabelenden von elektrisch leitenden Kabeln an gewünschten Stellen elektrisch leitend miteinander zu verbinden. Dabei kommt es nicht nur darauf an, den elektrischen Kontakt zuverlässig herzustellen, vielmehr muß die Verbindung daneben auch mechanischen Beanspruchungen standhalten können, denn bei einer eventuellen mechanischen Zerstörung der Verbindung wird zwangsläufig auch der elektrische Kontakt unterbrochen.

Der Anwendungsbereich für solche Verbinder ist sehr breit, und neben der Hausinstallation und neben Industrieanlagen ist vor allem auch die Verwendung bei Kraftfahrzeugen zu nennen, beispielsweise beim Einbau von Autoradios und dem Anschluß der zugehörigen Kabel für die Stromversorgung und für Lautsprecher.

Die am häufigsten verwendeten Verbinder stellen die bekannten Lüsterklemmen dar, und daneben werden insbesondere bei Kraftfahrzeugen auch - abhängig von dem jeweiligen Fahrzeugtyp - ganz spezifische Adapter nach dem Prinzip einer Verbindung mit Stecker und Kupplung verwendet.

Beide Verbinder sind allerdings in ihrer praktischen Anwendung mit Nachteilen behaftet. Die Lüsterklemmen besitzen an zwei gegenüberliegenden Seiten lochförmige Öffnungen zur Aufnahme der zu verbindenden Kabelenden. Diese müssen zunächst abisoliert werden und können dann nach Einführung in die eine Öffnung mittels senkrecht zu den Kabelenden einzudrehenden Schrauben befestigt werden. In ähnlicher Weise werden auch die Adapter - auch als Kompaktstecker bezeichnet - mit den Kabelenden verbunden.

Bei den bekannten Verbindern müssen die Kabelenden also nicht nur auf die passende Länge zugeschnitten werden, vielmehr ist es auch erfoderlich, eine Abisolierung vorzunehmen. Dies bringt einen zusätzlichen Arbeitsvorgang mit sich und setzt das Vorhandensein entsprechender Werkzeuge voraus.

Ein wesentliches Problem stellt nun häufig die Handhabung des benötigten Werkzeuges dar. So ist es bei Kraftfahrzeugen sehr schwierig, auf engsten Raum hinter den Armaturenbrettern, wo die Verbindung der Kabel erwünscht ist, das Abisolieren durchzuführen und die Kabelenden in die Verbinder einzuführen und dort zu befestigen. Die üblichen Isolierzangen und auch die benötigten Schraubenzieher lassen sich auf engstem Raum nur sehr schwer handhaben. Dabei kann es dann zu fehlerhaften oder auch sogar falschen elektrischen Verbindungen kommen, ganz abgesehen davon, daß das Herstellen solcher elektrischer Verbindungen auf engem Raum beispielsweise hinter einem Armaturenbrett in einem Kraftfahrzeug extrem arbeitsaufwendig ist.

Der Erfindung liegt die Aufgabe zugrunde, einen Verbinder für elektrisch leitende Kabel zu schaffen, welcher mit einfachen Mitteln die Herstellung einer sicheren elektrischen Verbindung ohne zusätzliche Werkzeuge ermöglicht.

Dieses Zeil erreicht die Erfindung bei dem im Oberbegriff des Anspruchs 1 genannten Erfindung durch die im kennzeichnenden Teil des Anspruchs 1 aufgeführten Merkmale.

Durch die Erfindung wird mit überraschend einfachen Maßnahmen ein Verbinder geschaffen, den man als Schnellverbinder bezeichnen kann, und der in einem leichten Arbeitsgang die sichere Herstellung einer elektrisch eitenden Verbindung ermöglicht. Es ist lediglich erforderlich, die Kabelenden in entsprechende Kabelöffnungen des Verbinders zu führen und kurz bzw. ruckartig in entgegengesetzte Richtung (herausziehen) zu bewegen, um die elektrische Verbindung zwischen den beiden Kabelenden herzustellen.

Ein wesentlicher Vorteil liegt also darin, daß es bei dem neuen Verbinder nicht erforderlich ist, die Kabelenden zuvor abzuisolieren. Vielmehr können die Kabelenden mit ihrer Isolierung in die Kabelöffnungen eingeführt werden. Durch die innerhalb des Hohlraumes des Verbinders befindlichen Federenden, die messerartig mit einer Schneidkante ausgebildet sind, wird nämlich ein elektrischer Kontakt erzeugt, indem sich die Federenden bei einer kurzen entgegengesetzt zum Einführen der Kabelenden gerichteten Bewegung in die Isolierung einschneiden und zu dem elektrisch leitenden Kabel durchdringen. In dieser Position nehmen die Federenden eine stabile Lage ein, so daß der elektrische Kontakt bestehen bleibt.

Da es bei dem erfindungsgemäßen Verbinder nicht mehr erforderlich ist, die Kabelenden abzuisolieren, ist es auch nicht mehr nötig, hierfür besondere Werkzeuge zu verwenden. Daher kann mit dem euartigen Verbinder auch auf engstem Raum eine elektrisch leitende Verbindung hergestellt werden, da es lediglich erforderlich ist, die Kabelenden in die Kabelöffnungen einzuführen. Somit eignet sich der neue Verbinder vorzugsweise für die Herstellung von elektrisch leitenden Verbindungen auf engstem Raum, beispielsweise hinter Armaturenbrettern bei Kraftfahrzeugen.

Auch die Herstellung einer Vielzahl von Verbindungen separater Kabel ist bei der Erfindung ohne weiteres möglich, wenn in zweckmäßiger Ausgestaltung eine Mehrzahl von Hohlräumen mit den zugeordneten Kontaktfedern und Kabelöffnungen nebeneinander in einem gemeinsamen mehrpoligen Kontaktgehäuse angeordnet sind.

Gemäß einer weiteren vorteilhaften Ausgestaltung der Erfindung ist oberhalb einer Kabelöffnung eine schlitzförmige Öffnung in dem Gehäuse vorgesehen, durch welche ein Entriegelungsstab in den Hohlraum eingeführt werden kann. Dadurch ist es möglich, bei Bedarf die zuvor mit dem neuen Verbinder hergestellte elektrische Verbindung auch wieder zu lösen und die Kabelenden aus dem Hohlraum zu entfernen.

Weitere zweckmäßige Ausgestaltungen der Erfindung sind Gegenstand der Unteransprüche und der Zeichnung zu entnehmen.

Nachfolgend wird die Erfindung anhand der in der Zeichnung dargestellten Ausführungsbeispiele zum besseren Verständnis näher erläutert. Es zeigen:
Fig. 1 eine Querschnittsansicht eines Verbinders,
Fig. 2 eine Querschnittsansicht gemäß Fig. 1, mit in den Hohlraum des Verbinders eingeführten Kabelenden,
Fig. 3 - 5 jeweils eine Darstellung von Federenden einer innerhalb des Verbinders angeordneten Kontaktfeder,
Fig. 6 und 7 Seitenansichten eines mehrpoligen Verbinders,
Fig. 8 eine Querschnittsansicht eines Verbinders gemäß Fig. 6 längs der Schnittlinie B - B aus Fig. 9,
Fig. 9 eine Querschnittsansicht des Verbinders gemäß Fig. 8 längs der Schnittlinie A - A,
Fig. 10 eine Querschnittsansicht entsprechend Fig. 8 längs der Schnittlinie B - B aus Fig. 11, mit eingeführten Kabelenden,
Fig. 11 eine Querschnittsansicht des Verbinders gemäß Fig. 10 längs der Schnittlinie A - A, und
Fig. 12 eine Teil-Querschnittsansicht eines Verbinders.

Der zeichnerisch dargestellte und als Ganzes mit der Be zugsziffer 10 bezeichnete Verbinder besteht gemäß Fig. 1 und 2 aus einem Gehäuse 14 mit einem Hohlraum 12. Innerhalb des Hohlraumes 12 ist eine Kontaktfeder 16 mit einem Mittelsteg 18 und zwei Federenden 20 angeordnet. Im Ruhezustand nimmt die Kontaktfeder 16 die in Fig. 1 gezeigte Lage ein.

Zu beiden Seiten des Gehäuses 14 befinden sich etwa in Höhe des mit rauher Oberfläche ausgebildeten Gehäusebodens 30 je eine Kabelöffnung 22. Durch diese Kabelöffnungen 22 können Kabelenden 24 eingeführt werden, die elektrisch miteinander verbunden werden sollen. Die Kabelenden 24 lassen sich maximal bis zu einer mittig in dem Hohlraum 12 vorgesehenen Einschubbegrenzung 32 führen.

Die Kabelenden 24 werden mitsamt ihrer Isolierung 58 durch die Kabelöffnungen 22 geführt, d.h. es ist nicht erforderlich, die Kabelenden zuvor abzuisolieren.

Beim Einführen der Kabelenden 24 heben die Federenden 20 zunächst etwas aus ihrer Ruhelage ab. Wie Fig. 3 - 5 zeigen, sind die Federenden unten messerartig ausgebildet und besitzen im Bereich einer Aussparung 34 eine Schneidkante 26 bzw. eine Spitze 36. Nachdem nun die Kabelenden 24 längs der Mittelachse 28 der Kabelöffnungen 22 in den Hohlraum eingeführt worden sind, werden sie gemäß Fig. 2 kurz in Richtung der Pfeile A bzw. B auf Zug beansprucht. Dabei schneiden sich die Federenden 20 mit den Schneidkanten 26 bzw. mit der Spitze 36 in die Kabelenden 24 ein und durchdringen gemäß Fig. 4 deren Isolierung 58 bis zu den elektrisch leitenden Litzen 56. Gemäß der Darstellung in Fig. 2 ist somit über die Kontaktfeder 16 der elektrisch leitende Kontakt zwischen den beiden Kabelenden 24 hergestellt, die gleichzeitig mechanisch stabil in dem Verbinder 10 gehalten sind. Der Mittelsteg 18 der Kontaktfeder 16 verläuft dabei im Abstand von der oberen Gehäusewand und erstreckt sich etwa bis zur Einschubbegrenzung 32.

Während der soweit beschriebene Verbinder 10 lediglich einpolig ausgebildet ist, zeigen Fig. 6 - 11 einen mehrpoligen Verbinder, der ein Kontaktgehäuse 38 besitzt, in welchem eine Vielzahl von Hohlräumen 12 mit den zugeordneten Kontaktfedern 16 nebeneinander angeordnet sind.

Das Federgehäuse 38 besitzt außen zwei erste seitliche Öffnungen 48 und darüber zwei seitliche Öffnungen 50. Diese Öffnungen sind zur Aufnahme eines Gabelarmes 44 einer Gabel 40 aus Isoliermaterial bestimmt. Bevor die mehreren Kabelenden in die jeweiligen Kabelöffnungen 22 des Kontaktgehäuses 38 eingeführt werden, wird die Gabel 40 gemäß Fig. 6, 8 und 9 mit ihrem einen Gabelarm 42 durch die ersten seitlichen Öffnungen 48 geführt. Durch eine am zweiten, außen verlaufenden Gabelarm 44 vorgesehene Rastnase 46 ist ein sicherer Halt gewährleistet.

In der genannten Position der Gabel 40 bildet der Gabelarm 42 die zuvor schon erwähnte Einschubbegrenzung (vgl. 32 in Fig. 1 und 2).

Nachdem die betreffenden Kabelenden in die Kabelöffnungen 22 des Kontaktgehäuses 38 eingeführt sind, und nachdem in der zuvor beschriebenen Weise die elektrischen Verbindungen hergestellt worden sind, wird die Gabel 40 entfernt und mit ihrem Gabelarm 42 in die oberen seitlichen Öffnungen 50 eingeführt, wie dies in Fig. 7, 10 und 11 dargestellt ist. In dieser Position gewährleistet der Gabelarm 42 in vorteilhafter Weise, daß der Mittelsteg 18 gemäß Fig. 11 in jedam Fall seine dort gezeigte durchgebogene Position beibehält und nicht nach oben hin ausweichen kann, wodurch unter Umständen eine schadhafte elektrische Verbindung entstehen könnte.

Wie vor allem in Fig. 12 deutlich zu erkennen ist, besitzt das Kontaktgehäuse 38 oberhalb der Kabelöffnung 22 noch eine schlitzförmige Öffnung 52. Durch diese schlitzförmige Öffnung 52 kann im Bedarfsfall ein flacher Entriegelungsstab 54 eingeschoben werden, wenn der Wunsch besteht, die elektrische Verbindung aufzuheben und die Kabelenden 24 wieder aus dem Kontaktgehäuse 38 herauszuführen. Durch das Einschieben des Entriegelungsstabes 54 werden die Federenden 20 in der gezeigten Weise angehoben, so daß es nunmehr möglich ist, die Kabelenden 24 zu entfernen. Somit ist der neuartige Verbinder 10 in vorteilhafter Weise auch dazu geeignet, lösbar elektrische Verbindungen herzustellen.

## Patentansprüche

1. Verbinder für elektrisch leitende Kabel, insbesondere für Litzenkabel, dadurch gekennzeichnet, daß der Verbinder (10) eine in einen Hohlraum (12) eines Gehäuses (14) gehaltene Kontaktfeder (16) mit zwei spitzwinkligen abgewinkelten bewegbaren Federenden (20) umfaßt, daß in dem Gehäuse (14) im Bereich der Federenden (20) jeweils eine Kabelöffnung (22) zum Einführen der zu verbindenden Kabelenden (24) in den Hohlraum (12) vorgesehen ist, und daß die Federenden (20) messerartig mit einer Schneidkante (26) ausgebildet und in der Weise angeordnet sind, daß sich die Federenden (20) bei Zugbelastung der Kabel (Herausziehen) unter Verformung der Kontaktfeder (16) in eine stabile Position in die Kabelenden (24) einschneiden.

2. Verbinder nach Anspruche 1, dadurch gekennzeichnet, daß sich die Federenden (20) jeweils bis etwa zur Mittelachse (28) der Kabelöffnungen (22) erstrecken.

3. Verbinder nach Anspruch 1 und/oder 2, dadurch gekennzeichnet, daß sich im Abstand von den Kabelöffnungen (22) auf dem Gehäuseboden (30) eine Einschubbegrenzung (32) für die eingeführten Kabelenden (24) befindet.

4. Verbinder nach einem der vorhergehenden Ansprüche 1 - 3, dadurch gekennzeichnet, daß sich die Kabelöffnungen (22) auf der Höhe des Gehäusebodens (30) erstrecken.

5. Verbinder nach Anspruch 4, dadurch gekennzeichnet, daß der Gehäuseboden (30) mit rauher Oberfläche ausgebildet ist.

6. Verbinder nach Anspruch 1, dadurch gekennzeichnet, daß mittig in der Schneidkante (26) der Federenden (20) eine Aussparung (34) in den Federenden (20) vorgesehen ist.

7. Verbinder nach einem der vorhergehenden Ansprüche 1 - 6, dadurch gekennzeichnet, daß eine Mehrzahl von Hohlräumen (12) mit zugeordneten Kontaktfedern (16) und Kabelöffnungen (22) nebeneinander in einem gemeinsamen mehrpoligen Kontaktgehäuse (38) angeordnet sind.

9. Verbinder nach Anspruch 7, dadurch gekennzeichnet, daß sich quer zu den Kabelöffnungen (22) der eine Gabelarm (42) einer aus elektrisch isolierendem Material bestehenden Gabel (40) erstreckt, die durch erste seitliche Öffnungen (48) des Kontaktgehäuses (38) eingeführt ist, und daß der Gabelarm (42) in jedem Hohlraum (12) des gemeinsamen Kontaktgehäuses (38) die Einschubbegrenzung bildet.

10. Verbinder nach Anspruch 7 und/oder 8 , dadurch gekennzeichnet, daß oberhalb der ersten seitlichen Öffnung (48) zweite seitliche Öffnungen (50) vorgesehen sind, durch die der eine Gabelarm (42) der Gabel (40) durch das Kontaktgehäuse(38) einführbar ist, wobei der Gabelarm (42) sich zwischen den Mittelstegen (18) der Kontaktfedern (16) und den Gehäusedecken erstreckt, so daß die Kontaktfedern (16) unter Spannung gehalten und die Federenden (20) gesichert gehalten sind.

10. Verbinder nach einem der vorhergehenden Ansprüche 1 - 9 , dadurch gekennzeichnet, daß oberhalb einer Kabelöffnung (22) eine schlitzförmige Öffnung (52) in dem Gehäuse (14; 38) vorgesehen ist, durch die ein Entriegelungsstab (54) in den Hohlraum (12) einführbar ist.
